# EUROPÄISCHE PATENTSCHRIFT

(11) **EP 1 106 262 B1**
(45) Veröffentlichungstag und Bekanntmachung des Hinweises auf die Patenterteilung: **23.04.2003**
(21) Anmeldenummer: 00122943.4
(22) Anmeldetag: 21.10.2000
(51) Int. Cl.: B05B 7/02, F16B 33/02

(54) **Farbspritzpistole**
Paint spray gun
Pistolet pulvérisateur de peinture

(30) Priorität: 04.12.1999 DE 19958569
(43) Veröffentlichungstag der Anmeldung: 13.06.2001
(73) Patentinhaber: SATA-FARBSPRITZTECHNIK GmbH & Co. KG, D-70806 Kornwestheim (DE)
(72) Erfinder: Schmon, Ewald, Dr., 72661 Grafenberg (DE)
(74) Vertreter: Rapp, Bertram, Dr.

(56) Entgegenhaltungen:
- EP-A- 0 404 318
- GB-A- 2 119 288

## Beschreibung

Die Erfindung betrifft eine Farbspritzpistole nach dem Oberbegriff des Anspruches 1.

Eine solche Farbspritzpistole ist aus GB-A-2 119 228 bekannt.

Bei den bekannten Farbspritzpistolen ist das Gewinde zwischen dem Pistolenkörper und dem Luftdüsenring als Feingewinde nach DIN 13 ausgebildet. Die Nenndurchmesser der Gewinde liegen zwischen M 30 und M 38. Als gebräuchliche Steigungen finden 1,0 mm, 1,5 mm und 1,75 mm Verwendung. Mit diesen Gewinden ist eine genaue Zentrierung der Luftdüse relativ zur Farbdüse möglich, was für gute Spritzergebnisse Voraussetzung ist. Diese Feingewinde weisen jedoch Nachteile auf. Der bekannteste Nachteil ist die zeitaufwendige Reinigung des Gewindes bei Verschmutzungen. Ein weiterer Nachteil besteht darin, daß mindestens 5 Umdrehungen benötigt werden, um den Luftdüsenring auf- bzw. abzuschrauben. Nachteilig ist oftmals, daß der Luftdüsenring verkantet auf das Außengewinde des Pistolenkörpers aufgeschraubt wird, was zu einer Beschädigung des Gewindes führt.

Um diesen Nachteilen abzuhelfen, wäre es naheliegend, das Feingewinde durch ein Trapezgewinde zu ersetzen. Ein metrisches ISO-Trapezgewinde ist in DIN 103 beschrieben. Es hat sich jedoch gezeigt, daß ein Trapezgewinde dieser Art nicht verwendbar ist. Bei einem Norm-Trapezgewinde ist es gegenüber einem Feingewinde erforderlich, die Wandstärke des Pistolenkörpers und diejenige des Luftdüsenrings im Bereich des Trapezgewindes zu erhöhen. Dies führt zu einer Gewichtszunahme des Pistolenkörpers von etwa 10 %, was dem Ziel der weitestgehenden Gewichtsreduzierung und damit der Entlastung der Spritzlackiererhand diametral entgegensteht. Ein weiterer Nachteil ist das große Flankenspiel eines Norm-Trapezgewindes, wodurch der Luftdüsenring dazu neigt, auf der Kugelzentrierung der Farbdüse zu verkanten bzw. zum einseitigen Anliegen kommt, so daß die Mitte der Luftdüse nicht mehr mit der Mitte der Farbdüse zu liegen kommt, wodurch der Spritzstrahl negativ verändert wird. Auch hat sich gezeigt, daß infolge der beträchtlichen Gewindehöhe das Gewinde nicht wesentlich einfacher zu reinigen ist, als dies bei einem Feingewinde der Fall ist. Es besteht die Aufgabe, das Norm-Trapezgewinde so zu modifizieren, daß es optimal als Gewinde für Pistolenkörper und Düsenring geeignet ist.

Gelöst wird diese Aufgabe mit den Merkmalen des Anspruches 1. Vorteilhafte Ausgestaltungen sind den Unteransprüchen entnehmbar.

Ein Ausführungsbeispiel wird nachfolgend erläutert. Hierbei werden einander gegenübergestellt ein metrisches ISO-Trapezgewinde nach DIN 103 der Größe 38 X 3 und ein modifiziertes Trapezgewinde mit einem Nenndurchmesser von 38 mm gemäß der Erfindung.

In beiden Fällen beträgt der Flankenwinkel 30° und der Außendurchmesser des Außengewindes 38 mm. Die Steigung beträgt beim Normgewinde 3 mm, beim modifizierten Gewinde 2,5 mm. Der Außendurchmesser des Innengewindes nach der Norm beträgt 38,5 mm, beim modifizierten Gewinde dagegen 38,2. Der Kerndurchmesser des Außengewindes weist 34,5 mm auf, beim modifizierten Gewinde dagegen 35,8 mm. Beim Normgewinde beträgt der Kemdurchmesser des Innengewindes 35 mm, beim modifizierten Gewinde 36 mm.

Hieraus ergibt sich, daß beim Normgewinde die Gewindehöhe von Außen- und Innengewinde jeweils 1,75 mm (Gesamthöhe 3,5 mm) beträgt. Beim modifizierten Gewinde beträgt die Gewindehöhe 1,1 mm (Gesamthöhe 2,2 mm). Das Spitzenspiel beträgt beim Normgewinde 0,25 mm, beim modifizierten Gewinde 0,1 mm. Die entsprechenden Werte beim Flankenspiel betragen normgemäß 0,22 mm, modifiziert 0,152 mm.

Mit dem modifizierten Gewinde findet im Vergleich zu einem Feingewinde keine Gewichtszunahme statt. Der Luftdüsenring wird beim Aufschrauben einwandfrei zentriert, so daß sich hervorragende Spritzergebnisse ergeben. Das modifizierte Gewinde ist unempfindlich gegen Verschmutzungen. Das modifizierte Gewinde hat außerdem den Vorteil, daß zum Auf- und Abschrauben des Luftdüsenrings nur wenige Umdrehungen erforderlich sind.

## Patentansprüche

1. Farbspritzpistole mit einem ein Außengewinde aufweisenden Pistolenkörper und einem Luftdüsenring mit einem auf das Außengewinde aufschraubbaren Innengewinde, wobei der Gewindedurchmesser zwischen 30 und 40 mm liegt,
**dadurch gekennzeichnet, daß** das Gewinde ein Trapezgewinde ist, das von einem genormten Trapezgewinde nach DIN 103 mit einem Flankenwinkel von 30° in folgenden Punkten abweicht:
a) die Gewindehöhe ist auf 1,1 mm verringert,
b) das Kopfspiel ist auf 0,1 mm verringert und
c) das Flankenspiel ist auf 0,15 mm verringert.

2. Farbspritzpistole nach Anspruch 1, **dadurch gekennzeichnet, daß** die Steigung auf 2,5 mm verringert ist.

3. Farbspritzpistole nach Anspruch 1 oder 2, **dadurch gekennzeichnet, daß** der Kerndurchmesser und der Außendurchmesser des Außengewindes des Pistolenkörpers jeweils eine Toleranz von -0,05 mm aufweisen.

4. Farbspritzpistole nach einem der Ansprüche 1 bis 3, **dadurch gekennzeichnet, daß** der Kerndurchmesser und der Außendurchmesser des Innengewindes des Luftdüsenrings jeweils eine Toleranz von +0,1 mm aufweisen.

5. Farbspritzpistole nach einem der Ansprüche 2 bis 4, **dadurch gekennzeichnet, daß** die Steigung eine Toleranz von +/- 0,01 mm aufweist.

6. Farbspritzpistole nach einem der Ansprüche 1 bis 5, **dadurch gekennzeichnet, daß** der Nenndurchmesser des Trapezgewindes 38 mm beträgt.

## Claims

1. Paint spray gun with a gun body exiting an external thread and an air nozzle ring with an internal thread which can be screwed onto the external thread, the thread diameter lying between 30 and 40 mm, **characterised in that** the thread is a trapezoidal thread which differs from a standard trapezoidal thread according to DIN 103 with a flank angle of 30° in the following points:
a) the height of the thread is reduced to 1.1 mm,
b) the head clearance is reduced to 0.1 mm and
c) the flank clearance is reduced to 0.15 mm.

2. Paint spray gun according to claim 1, **characterised in that** the pitch is reduced to 2.5 mm.

3. Paint spray gun according to claim 1 or 2, **characterised in that** the core diameter and the outside diameter of the external thread of the gun body each exhibit a tolerance of -0.05 mm.

4. Paint spray gun according to one of claims 1 to 3, **characterised in that** the core diameter and the outside diameter of the internal thread of the air nozzle ring each exhibit a tolerance of +0.1 mm.

5. Paint spray gun according to one of claims 2 to 4, **characterised in that** the pitch exhibits a tolerance of +/-0.01 mm.

6. Paint spray gun according to one of claims 1 to 5, **characterised in that** the nominal diameter of the trapezoidal thread is 38 mm.

## Revendications

1. Pistolet pulvérisateur de peinture, avec un corps de pistolet présentant un filetage extérieur et avec une bague de buse à air dotée d'un filetage intérieur pouvant être vissé sur le filetage extérieur, le diamètre du filetage étant compris entre 30 et 40 mm, **caractérisé en ce que** le filetage est un filetage trapézoïdal qui diffère d'un filetage trapézoïdal normalisé selon DIN 103, d'un angle de flanc de 30°, sur les points suivants :
a) la hauteur de filet est réduite à 1,1 mm,
b) le jeu au sommet est réduit à 0,1 mm, et
c) le jeu à flanc de filet est réduit à 0,15 mm.

2. Pistolet pulvérisateur de peinture selon la revendication 1, **caractérisé en ce que** le pas est réduit à 2,5 mm.

3. Pistolet pulvérisateur de peinture selon la revendication 1 ou 2_{,} **caractérisé en ce que** le diamètre à fond de filet et le diamètre extérieur du filetage extérieur du corps de pistolet présentent respectivement une tolérance de -0,05 mm.

4. Pistolet pulvérisateur de peinture selon l'une des revendications 1 à 3_{,} **caractérisé en ce que** le diamètre à fond de filet et le diamètre extérieur du filetage intérieur de la bague de buse à air présentent respectivement une tolérance de +0,1 mm.

5. Pistolet pulvérisateur de peinture selon l'une des revendications 2 à 4, **caractérisé en ce que** le pas présente une tolérance de +/-0,01 mm.

6. Pistolet pulvérisateur de peinture selon l'une des revendications 1 à 5, **caractérisé en ce que** le diamètre nominal du filetage trapézoïdal est égal à 38 mm.
